# EUROPÄISCHE PATENTSCHRIFT

(11) **EP 2 878 805 B1**
(45) Veröffentlichungstag und Bekanntmachung des Hinweises auf die Patenterteilung: **25.07.2018**
(21) Anmeldenummer: 14190660.2
(22) Anmeldetag: 28.10.2014
(51) Int. Cl.: F02M 37/00, F02M 69/54, F16K 21/02, F02M 37/14

(54) **Kraftstofffördersystem mit Ventilanordnung**
Fuel delivery system with valve assembly
Système d'alimentation en carburant avec système de vannes

(30) Priorität: 12.11.2013 DE 102013223010
(43) Veröffentlichungstag der Anmeldung: 03.06.2015
(73) Patentinhaber: ROBERT BOSCH GMBH, 70442 Stuttgart (DE)
(72) Erfinder: Belda, Zdenek, 37701 Jindrichuv Hradec (CZ); Marhoun, Karel, 38101 Cesky Krumlov (CZ); Prochazka, Vitezslav, 37006 Srubec (CZ)

(56) Entgegenhaltungen:
- AT-U1- 7 374
- DE-A1- 19 618 647
- US-A- 5 873 349

## Beschreibung

### Gebiet der Erfindung

Die Erfindung betrifft eine Ventilanordnung für ein Kraftstofffördersystem, das beispielsweise für ein Kraftfahrzeug verwendet werden kann.

### Hintergrund der Erfindung

Insbesondere im oder am Kraftstofftank von Dieselfahrzeugen befindet sich ein Kraftstofffördersystem, mit dem Kraftstoff in Richtung einer Hochdruckpumpe gefördert werden kann. Die Hochdruckpumpe kann den Kraftstoff dann einem Common-Rail-Einspritzsystem zuführen.
Um einen Überdruck in der Förderleitung zwischen einer Förderpumpe und der Hochdruckpumpe zu verhindern, ist in der Regel ein Druckregelventil bzw. Überdruckventil in eine Abzweigung an der Förderleitung angeordnet, das bei einem zu hohen Druck Kraftstoff in den Tank zurückfließen lassen kann. Dieses System ist in dem Patentdokument US 5873349 offenbart. Diesel und insbesondere Biodiesel ist normalerweise hygroskopisch und kann Wasser aus der Umgebung aufnehmen. Ist das Druckregelventil geschlossen, befindet sich unbewegter Kraftstoff zwischen der Abzweigung und dem Druckregelventil und Wasser, das sich im Kraftstoff gesammelt hat, kann sich am Druckregelventil ablagern und dessen Funktion bei Vereisung stören.

### Zusammenfassung der Erfindung

Mit der Erfindung kann die Funktionsweise eines Kraftstofffördersystems verbessert werden. Insbesondere kann ein Bilden von Eis am Druckregelventil verhindert oder zumindest vermindert werden.

Diese Vorteile können mit dem Gegenstand der unabhängigen Ansprüche erreicht werden. Weitere Ausführungsformen der Erfindung ergeben sich aus den abhängigen Ansprüchen und aus der folgenden Beschreibung.

Ein Aspekt der Erfindung betrifft eine Ventilanordnung für ein Kraftstofffördersystem. Die Ventilanordnung kann zusammen mit einer Vorförderpumpe in einem Tank eines Kraftfahrzeugs angeordnet sein. Der Kraftstoff kann Diesel sein. Das Kraftfahrzeug kann ein Pkw, Lkw oder Bus sein.

Gemäß einer Ausführungsform der Erfindung umfasst die Ventilanordnung einen Aufsatz, der einen Zulauf zum Anschließen an eine Förderleitung des Kraftstofffördersystems und eine Ventilkammer, die mit dem Zulauf verbunden ist, umfasst. Weiter umfasst die Ventilanordnung ein Druckregelventil bzw. Überdruckventil. Ein Ventilverschluss des Druckregelventils ist dabei in der Ventilkammer angeordnet ist; Das Druckregelventil ist derart ausgeführt, dass bei einem bestimmten Druck in der Ventilkammer der Ventilverschluss öffnet und Kraftstoff von der Ventilkammer in den Ablauf strömt, um den Druck in der Ventilkammer zu senken. Beispielsweise kann Kraftstoff von einer Förderpumpe aus dem Tank in die Förderleitung gepumpt werden, die den Kraftstoff beispielsweise in Richtung einer Hochdruckpumpe fördert. Um einen Überdruck in der Förderleitung zu verhindern, kann das Druckregelventil bei zu hohem Druck Kraftstoff durch seinen Ablauf wieder in den Tank zurück ablassen.

Der Aufsatz umfasst einen Abströmablauf, der mit der Ventilkammer in Verbindung steht, so dass der Ventilverschluss auch bei geschlossenem Ventilverschluss vom Kraftstoff umströmt ist. Das Ventilanordnung weist zwei Anschlüsse an der Ventilkammer auf, einen Zulauf, durch den Kraftstoff in die Ventilkammer bzw. einen Hohlraum vor dem Ventilverschluss strömen kann und einen Abströmablauf, durch den Kraftstoff die Ventilkammer verlassen kann, auch wenn das Ventilanordnung bzw. der Ventilverschluss geschlossen ist.

Bei einem Druckgefälle zwischen Zulauf und Abströmablauf kann Kraftstoff von dem Zulauf durch die Ventilkammer in den Abströmablauf strömen. Die Funktionselemente des Druckregelventils, d.h. der Ventilverschluss bzw. das Ventilelement und der Ventilsitz, können kontinuierlich von frischem Kraftstoff umspült bzw. abgespült werden. Ein Sammeln von Wasserkondensat in der Ventilanordnung und insbesondere in der Ventilkammer kann verhindert werden.

Auf diese Weise wird Wasser, das sich in der Ventilkammer eventuell gesammelt hat, vom strömenden Kraftstoff mitgenommen und kann auch nicht am Ventilverschluss festfrieren. Auf diese Weise kann eine Funktionsstörung des Druckregelventils durch Eis bei Minus-Temperaturen verhindert werden.

Das Druckregelventil kann ein federbelastetes Ventil sein, d.h. ein Ventilelement wie etwa eine Ventilkugel oder ein Ventilkegel wird entgegen einem Druck in der Ventilkammer gegen einen Ventilsitz gepresst. Ist ein Druck erreicht, der auf das Ventilelement eine Kraft ausübt, die größer ist als die Federkraft, wird das Ventilelement von dem Ventilsitz wegbewegt und Kraftstoff kann durch den Ventilverschluss in Richtung Ablauf strömen.

Gemäß einer Ausführungsform der Erfindung ist die Ventilkammer topfförmig ausgeführt und überdeckt einen Ventilkopf des Druckregelventils. Die Ventilkammer kann eine im Wesentlichen zylinderförmige Form mit einem Deckel aufweisen, wobei der Deckel dem Ventilverschluss gegenüberliegt.

Gemäß einer Ausführungsform der Erfindung ist der Ventilkopf mit einem Ringelement in der Ventilkammer abgestützt. Das Ringelement kann zwischen einer Innenwandung der Ventilkammer und einer Außenwandung des Ventilkopfes angeordnet sein und beispielsweise den Ventilkopf in der Ventilkammer festklemmen.

Gemäß einer Ausführungsform der Erfindung ist zwischen dem Ventilkopf und der Ventilkammer ein O-Ring zur Abdichtung angeordnet. Auch der O-Ring kann zwischen einer Innenwandung der Ventilkammer und einer Außenwandung des Ventilkopfes angeordnet sein.

Gemäß einer Ausführungsform der Erfindung mündet der Zulauf dem Ventilverschluss gegenüberliegend in die Ventilkammer. Der Zulauf kann beispielsweise ein rohrförmiger Anschluss für eine Leitung sein, der in den Deckel der Ventilkammer mündet.

Gemäß einer Ausführungsform der Erfindung verlässt der Abströmablauf seitlich neben dem Ventilverschluss die Ventilkammer. Auch der Abströmablauf kann ein rohrförmiger Anschluss für eine Leitung sein, der in eine beispielsweise zylinderförmige Seitenwand der Ventilkammer mündet.

Gemäß einer Ausführungsform der Erfindung ist der Abströmablauf mit der Förderleitung verbunden. Der die Ventilkammer durch den Abströmablauf verlassende Kraftstoff kann wieder in die Förderleitung zurückgeleitet werden. Es ist aber auch möglich, dass dieser Kraftstoff zurück in den Tank geleitet wird.

Gemäß einer Ausführungsform der Erfindung weist der Zulauf eine größere Querschnittsfläche als der Abströmablauf auf. Mit den Querschnittsflächen des Zulaufs und des Abströmablaufs kann eingestellt werden, wie schnell Kraftstoff bei geöffnetem und bei geschlossenem Ventilverschluss durch die Ventilanordnung strömt. Der Durchfluss durch das Ventil ist im Wesentlichen nur von Druck und vom Querschnitt des Ventils (bzw. des Ventilsitzes) abhängig. Mit verschiedenen Zulauf- und Abströmquerschnittsflächen kann man ein Abspülen (und/oder die Stromgeschwindigkeit) des geschlossenen Ventils beeinflussen.

Gemäß einer Ausführungsform der Erfindung weist das Druckregelventil ein Ventilgehäuse auf, das den Ventilsitz bereitstellt und in dem das Ventilelement sowie die Ventilfeder aufgenommen ist. In dem Ventilgehäuse kann auch der Ablauf vorgesehen sein, beispielsweise an einem Ende, das dem Ventilkopf mit dem Ventilverschluss gegenüberliegt.

Das Ventilgehäuse kann an einem Ende mit dem Ventilkopf von dem Aufsatz überdeckt werden, einem beispielsweise im Wesentlichen topfförmigen Element, das zwei Öffnungen als Zulauf und Abströmablauf aufweisen kann. Der Aufsatz kann beispielsweise mit weiteren Komponenten des Kraftstofffördersystems verbunden sein und als ventilhalter dienen. Das Druckregelventil kann mittels eines Befestigungsmittels, wie etwa einer oder mehrerer Klammern, im Aufsatz befestigt sein.

Gemäß einer Ausführungsform der Erfindung bilden der Zulauf und der Abströmablauf einen Förderweg parallel zur Förderleitung. Beispielsweise kann ein Teil des Kraftstoffs von der Förderleitung abgezweigt werden und dann die Ventilanordnung durchströmen. Anschließend kann der Kraftstoff wieder mit Kraftstoff zusammengeführt werden, der parallel zu diesem Förderweg beispielsweise in Richtung Hochdruckpumpe geströmt ist.
Gemäß einer Ausführungsform der Erfindung weist der parallele Förderweg zumindest abschnittsweise eine geringere Querschnittsfläche auf als die Förderleitung.

Gemäß einer Ausführungsform der Erfindung strömt der gesamte durch die Förderleitung geförderte Kraftstoff durch die Ventilkammer. Anderseits ist es möglich, dass der gesamte durch die Förderleitung strömende Kraftstoff durch die Ventilanordnung geführt wird.

Ein weiterer Aspekt der Erfindung betrifft ein Kraftstofffördersystem bzw. eine Kraftstofffördereinheit zum Anordnen in einem Kraftstofftank eines Fahrzeugs, das eine Förderpumpe zum Fördern von Kraftstoff in eine Förderleitung und eine Ventilanordnung, so wie sie obenstehend und untenstehend beschrieben ist, umfasst. Das Kraftstofffördersystem kann beispielsweise in einem Tank angeordnet sein und/oder dazu verwendet werden, Kraftstoff aus dem Tank in Richtung einer Hochdruckpumpe zu fördern.

### Kurze Beschreibung der Figuren

Im Folgenden werden Ausführungsbeispiele der Erfindung mit Bezug auf die beiliegenden Figuren detailliert beschrieben.
Fig. 1 zeigt ein Kraftstofffördersystem gemäß einer Ausführungsform der Erfindung.
Fig. 2 zeigt eine perspektivische Ansicht einer Ventilanordnung gemäß einer Ausführungsform der Erfindung.
Fig. 3 zeigt eine Schnittansicht der Ventilanordnung aus Fig. 2.
Fig. 4 zeigt eine Schnittansicht einer Ventilanordnung gemäß einer weiteren Ausführungsform der Erfindung.

Grundsätzlich sind identische oder ähnliche Teile mit den gleichen Bezugszeichen versehen.

### Detaillierte Beschreibung von Ausführungsbeispielen

Fig. 1 zeigt ein Kraftstofffördersystem 10 eines Fahrzeugs in einem Tank 12. Das Kraftstofffördersystem 10 umfasst eine Förderpumpe 14, die (beispielsweise über einen Kraftstofffilter) Kraftstoff aus dem Tank 12 in eine Förderleitung 16 fördert. Der Kraftstoff wird dann weiter zu einer Hochdruckpumpe 18 und von dort zum Motor des Fahrzeugs weitergeleitet.

Mit der Förderleitung 16 steht eine Ventilanordnung 20 in Verbindung, die ein Druckregelventil 21 umfasst, das dazu ausgeführt ist, bei einem zu hohen Druck in der Förderleitung 16 zu öffnen und zum Senken des Drucks Kraftstoff aus der Förderleitung in den Tank 12 zurück abzulassen. Der Kraftstoff strömt dabei über eine Zuleitung 22 in die Ventilanordnung 20 und aus einem Ablauf 24 aus der Ventilanordnung 20 in den Tank 12.

Um zumindest einen Teil des Innenraums der Ventilanordnung 20 kontinuierlich mit Kraftstoff zu spülen, weist die Ventilanordnung 20 einen weiteren Ablauf 26 bzw. Abströmablauf 26 auf, aus dem Kraftstoff die Ventilanordnung 20 verlassen kann, auch wenn das Druckregelventil 21 geschlossen ist.

Die Förderleitung 16, der Zulauf 22 und/oder der Abströmablauf 26 sind derart ausgeführt, dass bei laufender Förderpumpe 14 immer zumindest ein Teil des Kraftstoffes über den Zulauf 22 durch die Ventilanordnung 20 und durch den Abströmablauf 26 zurück in die Förderleitung 16 strömt. Wie in der Fig. 1 gezeigt, kann dies über einen parallelen Förderweg 27 zu einem Abschnitt 28 der Förderleitung 16 geschehen (der beispielsweise eine geringere Querschnittsfläche als andere Bereiche der Förderleitung 16 aufweist). Alternativ kann der gesamte Kraftstoff durch die Ventilanordnung 20 strömen. Der Abschnitt 28 ist dann nicht notwendig.

In der Fig. 2 ist eine perspektivische Ansicht einer Ventilanordnung 20 gezeigt. Die Ventilanordnung 20 umfasst einen Aufsatz 30, der integral mit weiteren Komponenten 32 des Kraftstofffördersystems 10 gefertigt ist, beispielsweise einem Gehäuse der Förderpumpe 14 und/oder der als Halter für das Druckregelventil 21 dienen kann. In dem Aufsatz 30 ist ein im Wesentlichen zylinderförmiges Gehäuse 34 für das Druckregelventil 21 aufgenommen. Das Gehäuse 34 weist einen ringförmigen Rand 36 auf, über den das Druckregelventil 21 über zwei Klammern 38 am Aufsatz 30 befestigt ist.

Wie in der Fig. 2 weiter zu erkennen ist, umfasst der Aufsatz 30 den Zulauf 22 und den Abströmablauf 26, die in der Form von Rohren von dem Aufsatz 30 abstehen und/oder integral bzw. einstückig mit dem Aufsatz 30 gefertigt sind. Der Zulauf 22 und der Abströmablauf 26 weisen an der Außenseite eine Riffelung 40 auf, auf die jeweils ein Kraftstoffschlauch der Förderleitung 16 gesteckt werden kann.

Die Fig. 3 zeigt die Ventilanordnung 20 im Querschnitt (wobei Funktionselemente im Inneren des Ventilgehäuses 34 weggelassen wurden, die aber in der Fig. 4 gezeigt sind). Der Aufsatz 30 weist eine im Wesentlichen zylinderförmige Form auf, mit einer zylindrischen Seitenwand 42 und einem Deckel 44, der zusammen mit der Seitenwand 42 einen Topf bildet, in den ein Ventilkopf 46 des Druckregelventils 21 hineinragt.

Zwischen dem Aufsatz 30 und dem Ventilkopf 46 ist eine Ventilkammer 48 gebildet, die von einem Ventilverschluss 50 am Ventilkopf 46, der Seitenwand 42 und dem Deckel 44 begrenzt wird. Der Ventilverschluss 50 ist ein Abschnitt des Druckregelventils, der in die Ventilkammer 48 hineinragt und die Ventilkammer 48 verschließt. Der Ventilverschluss 50 umfasst einen Ventilsitz 56 und ein mit dem Ventilsitz 56 zusammenwirkendes, bewegliches Ventilelement 55, das von einer Ventilfeder 54 an den Ventilsitz 56 gedrückt wird. In die Ventilkammer 48 münden der Zulauf 22 und der Abströmablauf 26. Der Zulauf 22 endet dabei beispielsweise im Deckel 44, der Abströmablauf 26 beispielsweise in der Seitenwand unterhalb der Oberkante des Ventilkopfes 46 bzw. des Ventilverschlusses 50. Sowohl der Zulauf 22 als auch der Abströmablauf ragen dabei seitlich vom Aufsatz 30 ab.

Wie in der Fig. 3 auch zu erkennen ist, kann der Zulauf 22 eine größere Querschnittsfläche als der Abströmablauf 26 aufweisen. Mit den verschiedenen Querschnittsflächen kann eingestellt werden, wie schnell Kraftstoff im geöffneten und geschlossenen Zustand des Druckregelventils 21 durch die Ventilkammer 48 strömt.

Das Gehäuse 34 ist aus zwei topfförmigen Bestandteilen 52, 54 gefertigt, die über den gefalzten Rand 36 miteinander verbunden sind. Der Ablauf 24 des Druckregelventils 21 ist im Boden des unteren Bestandteils 54 ausgebildet.

Die Fig. 3 zeigt, dass der Zulauf 22 an der gleichen Seite wie der Abströmablauf 26 in die Ventilkammer 48 münden kann.

Im Gegensatz dazu zeigt die Fig. 4, dass der Zulauf an einer dem Abströmablauf 26 gegenüberliegenden Seite in die Ventilkammer 48 münden kann. Dies kann das Überströmen der Funktionselemente des Ventilverschlusses 50 weiter begünstigen. Daneben kann der Abströmablauf 26 auch oberhalb des Ventilverschlusses 50 oder im Bereich des Ventilverschlusses 50 in die Ventilkammer 48 münden.

Wie in der Fig. 4 beispielhaft dargestellt ist, kann das Druckregelventil 21 ein Membranventil sein. Im Gehäuse 34, das auch den Ventilkopf 46 bereitstellt, ist eine elastische Membran 52 aufgenommen, die zusammen mit der Feder 54 das Ventilelement 55 gegen den Ventilsitz 56 drückt, um das Druckregelventil 21 im geschlossenen Zustand zu halten. Kraftstoff aus der Ventilkammer 48 kann durch eine Öffnung 58 in das Druckregelventil 21 einströmen und bei entsprechend großem Druck, das Ventilelement 55 gegen die Kraft der Membran 52 und der Feder 54 von dem Ventilsitz 56 wegdrücken und Kraftstoff aus der Ventilkammer 48 kann durch das Gehäuse 34 zum Ablauf 24 strömen. Der Bereich des Ablaufs 24, auf dem das Ventilelement 58 abgestützt ist, ist dabei federnd ausgeführt, so dass sich das Ventilelement 58 vom Ventilsitz weg bewegen kann.

Der Ventilkopf 46 wird von einem Ringelement 60 an der Innenwandung der Ventilkammer 48 abgestützt, das einen im Wesentlichen L-förmigen Querschnittaufweist. Zwischen der Innenwandung der Ventilkammer 48 und einer Außenwandung des Ventilkopfs 46 ist ein O-Ring 62 angeordnet, der die Ventilkammer 48 gegenüber der Umgebung abdichtet.

Ergänzend ist darauf hinzuweisen, dass "umfassend" keine anderen Elemente oder Schritte ausschließt und "eine" oder "ein" keine Vielzahl ausschließt. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Kraftstofffördersystem (10) zum Anordnen in einem Kraftstofftank (12) eines Fahrzeugs, das Kraftstofffördersystem (10) umfassend:
- eine Förderpumpe (14) zum Fördern von Kraftstoff in eine Förderleitung (16);
- eine Ventilanordnung (20) in der Förderleitung (16), wobei die Ventilanordnung (20) einen Aufsatz (30) umfasst, der einen Zulauf (22) zum Anschließen an die Förderleitung (16) des Kraftstofffördersystems (10) und eine Ventilkammer (48), die mit dem Zulauf (22) verbunden ist, umfasst;wobei die Ventilanordnung weiter ein Druckregelventil (21) umfasst und ein Ventilverschluss (50) des Druckregelventils (21) in der Ventilkammer (48) angeordnet ist; wobei die Ventilanordnung (20) derart ausgeführt ist, dass bei einem bestimmten Druck in der Ventilkammer (48) der Ventilverschluss (50) öffnet und Kraftstoff von der Ventilkammer (48) in einen Ablauf (24) des Druckregelventils (21) strömt, um den Druck in der Ventilkammer (48) zu senken; wobei der Aufsatz (30) einen Abströmablauf (26) umfasst, der mit der Ventilkammer (48) in Verbindung steht, so dass der Ventilverschluss (50) auch bei geschlossenem Druckregelventil (21) von Kraftstoff umströmt ist.
**dadurch gekennzeichnet, dass**
der Zulauf (22) und der Abströmablauf (26) des Aufsatzes (30) einen Förderweg (27) parallel zur Förderleitung (16) bilden.

2. Kraftstofffördersystem nach einem der vorhergehenden Ansprüche,
wobei die Ventilkammer (48) topfförmig ausgeführt ist und einen Ventilkopf (46) des Druckregelventils (21) überdeckt.

3. Kraftstofffördersystem nach Anspruch 2,
wobei der Ventilkopf (46) mit einem Ringelement (60) in der Ventilkammer (48) abgestützt ist; und/oder
wobei zwischen dem Ventilkopf (46) und der Ventilkammer (48) ein O-Ring (62) zur Abdichtung angeordnet ist.

4. Kraftstofffördersystem nach einem der vorhergehenden Ansprüche,
wobei der Zulauf (22) dem Ventilverschluss (50) gegenüberliegend in die Ventilkammer (48) mündet.

5. Kraftstofffördersystem nach einem der vorhergehenden Ansprüche,
wobei der Abströmablauf (26) mit der Förderleitung (16) verbunden ist.

6. Kraftstofffördersystem nach einem der vorhergehenden Ansprüche,
wobei der Zulauf (22) eine größere Querschnittsfläche als der Abströmablauf (26) aufweist.

7. Kraftstofffördersystem nach Anspruch 1,
wobei der parallele Förderweg (27) zumindest abschnittsweise eine geringere Querschnittsfläche aufweist als die Förderleitung (16).

## Claims

1. Fuel delivery system (10) for arrangement in a fuel tank (12) of a vehicle, the fuel delivery system (10) comprising:
- a delivery pump (14) for delivering fuel into a delivery line (16);
- a valve arrangement (20) in the delivery line (16), wherein the valve arrangement (20) comprise-s an attachment (30) which comprises an inlet (22), for connection to the delivery line (16) of the fuel delivery system (10), and a valve chamber (48), which is connected to the inlet (22); wherein the valve arrangement furthermore comprises a pressure regulating valve (21), and a valve closure (50) of the pressure regulating valve (21) is arranged in the valve chamber (48); wherein the valve arrangement (20) is designed such that, in the presence of a particular pressure in the valve chamber (48), the valve closure (50) opens and fuel flows from the valve chamber (48) into an outlet (24) of the pressure regulating valve (21) in order to lower the pressure in the valve chamber (48); wherein the attachment (30) comprises an outflow outlet (26) which is connected to the valve chamber (48), such that fuel flows around the valve closure (50) even when the pressure regulating valve (21) is closed,
**characterized in that**
the inlet (22) and the outflow outlet (26) of the attachment (30) form a delivery path (27) parallel to the delivery line (16).

2. Fuel delivery system according to one of the preceding claims,
wherein the valve chamber (48) is of pot-shaped design and covers a valve head (46) of the pressure regulating valve (21).

3. Fuel delivery system according to Claim 2, wherein the valve head (46) is supported with a ringshaped element (60) in the valve chamber (48); and/or
wherein an O-ring (62) for sealing purposes is arranged between the valve head (46) and the valve chamber (48).

4. Fuel delivery system according to one of the preceding claims,
wherein the inlet (22) opens into the valve chamber (48) opposite the valve closure (50).

5. Fuel delivery system according to one of the preceding claims,
wherein the outflow outlet (26) is connected to the delivery line (16).

6. Fuel delivery system according to one of the preceding claims,
wherein the inlet (22) has a larger cross-sectional area than the outflow outlet (26).

7. Fuel delivery system according to Claim 1,
wherein the parallel delivery path (27) has, at least in sections, a smaller cross-sectional area than the delivery line (16).

## Revendications

1. Système d'alimentation en carburant (10) destiné à être disposé dans un réservoir de carburant (12) d'un véhicule, le système d'alimentation en carburant (10) comprenant :
- une pompe d'alimentation (14) pour alimenter du carburant dans une conduite d'alimentation (16) ;
- un agencement de soupape (20) dans la conduite d'alimentation (16), l'agencement de soupape (20) comprenant un chapeau (30) qui comprend une entrée (22) pour le raccordement à la conduite d'alimentation (16) du système d'alimentation en carburant (10) et une chambre de soupape (48) qui est connectée à l'entrée (22) ; l'agencement de soupape comprenant en outre une soupape de régulation de pression (21) et une fermeture de soupape (50) de la soupape de régulation de pression (21) étant disposée dans la chambre de soupape (48) ; l'agencement de soupape (20) étant réalisé de telle sorte que pour une pression déterminée dans la chambre de soupape (48), la fermeture de soupape (50) s'ouvre et que du carburant s'écoule depuis la chambre de soupape (48) dans une sortie (24) de la soupape de régulation de pression (21), afin de réduire la pression dans la chambre de soupape (48) ; le chapeau (30) comprenant une sortie d'écoulement (26) qui est en liaison avec la chambre de soupape (48) de telle sorte que la fermeture de soupape (50) soit également parcourue par du carburant lorsque la soupape de régulation de pression (21) est fermée,
**caractérisé en ce que**
l'entrée (22) et la sortie d'écoulement (26) du chapeau (30) forment une voie d'alimentation (27) parallèlement à la conduite d'alimentation (16).

2. Système d'alimentation en carburant selon l'une quelconque des revendications précédentes, dans lequel la chambre de soupape (48) est réalisée en forme de pot et recouvre une tête de soupape (46) de la soupape de régulation de pression (21).

3. Système d'alimentation en carburant selon la revendication 2, dans lequel la tête de soupape (46) est supportée avec un élément annulaire (60) dans la chambre de soupape (48) ; et/ou dans lequel, entre la tête de soupape (46) et la chambre de soupape (48), est disposé un joint torique (62) pour réaliser l'étanchéité.

4. Système d'alimentation en carburant selon l'une quelconque des revendications précédentes, dans lequel l'entrée (22) débouche dans la chambre de soupape (48) à l'opposé de la fermeture de soupape (50).

5. Système d'alimentation en carburant selon l'une quelconque des revendications précédentes, dans lequel la sortie d'écoulement (26) est connectée à la conduite d'alimentation (16).

6. Système d'alimentation en carburant selon l'une quelconque des revendications précédentes, dans lequel l'entrée (22) présente une surface en section transversale plus grande que la sortie d'écoulement (26).

7. Système d'alimentation en carburant selon la revendication 1, dans lequel la voie d'alimentation parallèle (27) présente au moins en partie une surface en section transversale plus petite que la conduite d'alimentation (16).
